# EUROPÄISCHE PATENTSCHRIFT

(11) **EP 3 574 802 B1**
(45) Veröffentlichungstag und Bekanntmachung des Hinweises auf die Patenterteilung: **06.09.2023**
(21) Anmeldenummer: 19173714.7
(22) Anmeldetag: 10.05.2019
(51) Int. Cl.: A47B 88/90, A47B 96/00

(54) **WAND FÜR EIN MÖBEL ODER MÖBELTEIL**
WALL FOR AN ELEMENT OF A PIECE OF FURNITURE OR FOR A PIECE OF FURNITURE
PAROI POUR UN MEUBLE OU PARTIE DE MEUBLE

(30) Priorität: 30.05.2018 DE 202018103022 U
(43) Veröffentlichungstag der Anmeldung: 04.12.2019
(73) Patentinhaber: Grass GmbH, 6973 Höchst (AT)
(72) Erfinder: Grabher, Günter, 6972 Fußach (AT); Pirker, Patrick, 6972 Fußach (AT)
(74) Vertreter: Patentanwälte Magenbauer & Kollegen Partnerschaft mbB

(56) Entgegenhaltungen:
- EP-A1- 0 826 439
- DD-A- 86 604
- DE-U1- 9 402 770
- DE-U1-202014 005 638
- JP-A- H06 262 267

## Beschreibung

Die Erfindung betrifft eine Wand, z.B. als Frontwand, Innenfrontwand, Rückwand, Seitenwand oder Blende, insbesondere für einen Ausschub, wie z.B. eine Schublade oder dergleichen, bestehend aus Metall, insbesondere aus Stahl, als L-, U-, C oder Hohlprofil, mit wenigstens einer Kante, deren Außenradius gleich oder kleiner ist als die Materialdicke des Profils, wobei der Kante auf der Innenfläche eine Sicke eingeprägt ist.

Eine Wand der eingangs erwähnten Art ist aus der DE 94 02 770 U1 bekannt, in der ein plattenförmiges Schubladenelement offenbart ist, das einen Schubladenboden und eine Schubladenrückwand aufweist. An der Unterseite des Schubladenelements erstreckt sich über dessen gesamte Breite eine rechteckförmig, konisch oder keilförmig ausgebildete Sicke. Beim Biegen des Schubladenelements entsteht bei einer innenliegenden Sicke außenseitig ein Radius.

Es ist allgemein bekannt, eine Wand, die sichtbar oder verdeckt als Möbelteil verwendet wird, aus Aluminium im Strangpressverfahren herzustellen. Dabei sind relativ kleine Radien an den Kanten möglich.

Es ist außerdem bekannt, dass in der Sanitär- und Ladenbauindustrie Formteile, insbesondere Kassetten und Deckel mit seitlichen Aufkantungen, aus Blech hergestellt werden, die üblicherweise gebogen werden. Aus optischen Gründen ist es erwünscht, dass die äußeren Biegekanten möglichst scharfkantig und die Ecken spitz ausgeführt werden. Beim konventionellen Biegen entstehen Außenradien, die mindestens die Größe der Blechdicke aufweisen. Üblicherweise betragen die Außenradien das 1,5- bis 2-fache der Blechdicke. Um das gewünschte Erscheinungsbild zu erzielen werden die Kanten gegenwärtig spanend nachbearbeitet, oder die Winkel werden aus scharfkantig geschnittenen Einzelblechen zusammengefügt. In der DE 20 2014 005 638 U1 werden scharfkantig und spitzeckig gebogenes Blechformteil offenbart, wobei der Außenradius der Biegekante kleiner ist als die Blechdicke des Ausgangsmaterials. Aus der WO 2017/106890 A1 ist eine Schubladenseitenwand bekannt, deren Stahlblech entsprechend gebogen und anschließend mit einem metallischen Trägerprofil verschweißt wird, sodass die Seitenwand eine ausreichende Verwindungssteifigkeit aufweist. Die 10 2009 004 674 A1 betrifft eine Vorrichtung zum Biegen eines U- oder L-Blechprofils zu einer winkelförmigen, insbesondere rechtwinkligen Ecke. Aus der AT 402 593 B ist eine Schubladenzarge aus Stahlblech mit mehreren Stegen bekannt. Die DE 39 34 419 A1 offenbart ein Schubladen-Seitenwandprofil aus Metall mit einer die senkrechte Seitenwand der Schublade bildenden Stegwand. Ein Seitenwandprofil ist aus wenigstens zwei aus Metallblech gekanteten Teilprofilen hergestellt, von denen das eine Teilprofil den oberen Teil der Stegwand und den oberen streifenförmigen Schenkelabschnitt und das andere Teilprofil den unteren Teil der Stegwand und den unteren streifenförmigen, den Schubladenboden haltenden Schenkel umfasst. Die Teilprofile werden in einem streifenförmigen Bereich in Übereinanderlage gebracht und miteinander verbunden.

Die EP 0 692 208 A1 zeigt eine Schublade mit metallischen Schubladenzargen, deren Vertikalstege die Seitenbegrenzung der Schublade zumindest im Bereich des Schubladenbodens bilden und die unten einen horizontalen Auflagesteg aufweisen, auf dem eine Bodenplatte aufliegt, wobei aus den Schubladenzargen mehrere Lappen ausgestanzt und ausgebogen sind, die bei ihren freien Enden mit einem Loch versehen sind und die Lappen zwischen ihrer Verbindungsstelle mit dem Auflagesteg und dem Loch einen Knick aufweisen, und die Lappen beim Knick steifer sind als an der Verbindungsstelle mit dem Auflagesteg.

Die DE 20 2014 005 638 U1 offenbart ein scharfkantig und spitzeckig gebogenes Blechformteil, wobei der Außenradius der Biegekante kleiner ist als die Blechdicke des Ausgangsmaterials.

Der Erfindung liegt die Aufgabe zugrunde eine Wand für ein Möbel bereit zu stellen, das nicht mittels eines Strangpressprofils hergestellt wurde, das aber dennoch kleine Radien aufweist, insbesondere an den Kanten und Ecken.

Diese Aufgabe wird erfindungsgemäß dadurch gelöst, dass die Sicke nach dem Umbiegen mit geringem Abstand zur Kante verläuft, in dem der Abstand zur Biegemitte zwischen 10% und 90% der Materialdicke (d) beträgt.

Die Verwendung eines durch Umformen hergestellten L-, U-, C- oder Hohlprofils als Frontwand, Innenfrontwand, Rückwand, Seitenwand oder Blende, die aus Metall, insbesondere aus Stahl besteht, besitzt gemäß der Erfindung den wesentlichen Vorteil gegenüber stranggepressten Profilen, dass sie dünnwandig ausgebildet sein können und daher leicht sind, und dass deren Kanten und Ecken Radien aufweisen, die gleich oder kleiner sind, als die Wanddicke.

Der Kante ist auf der Innenfläche eine Sicke eingeprägt. Auf diese Weise wird der Kanten- oder Eckbereich beim anschließenden Umbiegen mit einem kleineren Radius wie üblich versehen.

Es ist möglich, dass das Material beim Umbiegen kaltverdichtet wird.

Erfindungsgemäß weist das Material im gebogenen Bereich eine höhere Festigkeit auf. Das Verpressen des Materials vor oder während des Biegens erfolgt bei Zimmertemperatur und führt zu einer zusätzlichen Materialverdichtung im umzubiegenden Bereich.

Die Sicke liegt mit geringem Abstand seitlich versetzt zur Diagonalen der Kante. Hierdurch kann gezielt auf die Formgebung des Radius Einfluss genommen werden. Dabei kann der Radius in Richtung der einen Seitenfläche größer gestaltet sein, als der Radius zur anderen Seitenfläche, so dass die Krümmung der Kante von der einen zur anderen Seitenfläche der Wand sich ändert. Der Übergang von der einen Krümmung zur anderen verläuft vorteilhaft stetig. Mit anderen Worten, verläuft die Biegung versetzt zur Sicke.

Die Formgebung der Kante wird dadurch variiert, indem der Abstand zwischen 10% und 90%, insbesondere zwischen 25% und 75% der Wanddicke beträgt.

Die Krümmung bzw. der Radius der Kante wird beeinflusst durch die Tiefe der Sicke, die 5 % bis 90%, insbesondere 20% bis 80%, vorzugsweise 30% bis 70% der Materialdicke entspricht. Scharfkantige Übergänge werden durch sehr tiefe Sicken erzielt.

Eine andere Art der Formgebung der Kante wird dadurch erreicht, dass die Breite der Sicke 2% bis 20%, insbesondere 4% bis 10%, vorzugsweise 6% bis 8% der Materialdicke entspricht. Bei breiteren Sicken, kann beim Umformen mehr Material nachgepresst, d.h. in einen kleineren Radius der Matrize eingepresst werden, da die Wandstärke oder Materialstärke verformbarer ist.

Die Erfindung betrifft auch ein Möbel oder Möbelteil mit einer Wand gemäß Anspruch 1.

Derartige Möbel können kostengünstig hergestellt werden und die Varianten aus Aluminium ersetzen. Das Design der erfindungsgemäßen Möbel oder Möbelteile sind gleich zu jenen aus Aluminium, so dass beide Ausführungsformen im Verbund eingesetzt werden können. Die Größen der Radien beider Varianten aus Stahl und Aluminium sind gleich und unterscheiden sich nicht.

Weitere Merkmale und Vorteile ergeben sich aus der nachfolgenden Bescheidung, in der auf die Zeichnung Bezug genommen wird.

In der Zeichnung zeigen:
- Figur 1: eine perspektivische Ansicht einer nicht erfindungsgemäßen Frontwand einer Schublade;
- Figur 2: einen Querschnitt II - II durch die Frontwand der Schublade gemäß Figur 1;
- Figur 3: eine vergrößerte Ansicht eines Ausschnitts III gemäß Figur 2 nach einem nicht zur Erfindung gehörenden ersten Ausführungsbeispiel;
- Figur 4: eine vergrößerte Ansicht eines Ausschnitts IV gemäß Figur 2 nach einem nicht erfindungsgemäßen, zweiten Ausführungsbeispiel;
- Figur 5: eine vergrößerte Ansicht eines Ausschnitts V gemäß Figur 4 nach dem zweiten Ausführungsbeispiel; und
- Figur 6: eine vergrößerte Ansicht ähnlich wie in Figur 5, gemäß einer erfindungsgemäßen Variante des zweiten Ausführungsbeispiels.

Auszüge, insbesondere Schubladen oder dergleichen von Möbel oder Möbelstücken besitzen in der Regel eine Wand, die von einer Frontwand, Innenfrontwand, Rückwand, Seitenwand oder Blende gebildet wird. In der Figur 1 ist beispielsweise eine Frontwand 10 dargestellt, die die Erfindung aber nicht einschränken soll. Die Frontwand 10 besteht aus Stahlblech und besitzt eine Innenseite 12, eine Außenseite 14, eine Oberseite 16 sowie eine Unterseite 18, wobei das Stahlblech an den Kanten 20 derart umgebogen ist, dass die freien, die Unterseite 18 bildenden Schenkel einander zugewandt sind, so dass sie z.B. verschweißt, verkrimpt, gebördelt, verklebt, verschraubt oder vernietet werden können. Die Innenseite 12 sowie die Unterseite 18 besitzen Öffnungen 22 zur Befestigung der Frontwand 10 oder zum Anbau von Beschlägen oder anderer Möbelteile.

Aus Figur 2, die einen Querschnitt durch die Frontwand 10 der Figur 1 zeigt, ist erkennbar, dass das umgeformte Stahlblech ein Hohlprofil bildet und die Innenseite 12 und Außenseite 14 sowie die Oberseite 16 und Unterseite 18 jeweils parallel zueinander verlaufen. Die Form des dargestellten, umgeformten Stahlblechs ist beispielhaft und andere Formen sind möglich. Die Erfindung bezieht sich primär auf die Ausgestaltung wenigstens einer der Kanten 20 oder einer der in Figur 1 gezeigten Ecken 24.

Die in Figur 3 vergrößert wiedergegebene Kante 20, über welche die Innenseite 12 mit der Oberseite 16 oder die Oberseite 16 mit die Außenseite 14 verbunden ist, besitzt einen Außenradius 26 und einen Innenradius 28, wobei primär der Außenradius 26 für den Benutzer sichtbar ist. Der Außenradius 26 stellt ein Designelement der Wand und insbesondere des Möbels oder des Möbelteils dar. Die Kante 20 wird mittels Einpressen eines entsprechend kleinen Außenradius 26 beim Umbiegen hergestellt. Dabei wird das Material des Stahlbleches verdichtet und das gewünschte Profil im Umformungsbereich erzeugt. Die Größe des Außenradius 26 ergibt sich beim Prägebiegen aus der Form der Matrize, in welche das Stahlblech gepresst wird. Die Form des Innenradius 28 wird vom Stempel bestimmt. Auf diese Weise, d.h. beim Prägebiegen, können kleinere Radien hergestellt werden, als beim einfach Biegen. Die kleineren Radien entsprechen dann den Radien, wie bei mittels Strangpressverfahren hergestellten Profilen aus Aluminium.

Die Figur 4 zeigt eine nicht erfindungsgemäße Ausführungsform der Wand 10, wobei die Kante 20 auf andere oder durch zusätzliche Maßnahmen hergestellt wurde. Die Wand 10 besteht ebenfalls aus einem umgeformten Stahlblech und besitzt ebenfalls eine Innenseite 12 und eine Außenseite 14 sowie eine Oberseite 16 und eine Unterseite 18 und bildet ein Hohlprofil, von welchem lediglich ein Teil dargestellt ist. Die Herstellung der Kante 20 und insbesondere des Außenradius 26 wird in den nachfolgenden Figuren 5 und 6 näher erläutert. In der Figur 5 wird der Ausschnitt V gemäß Figur 4 gezeigt, wobei mit durchgezogener Linie der Außenradius 26 dargestellt ist. Mit gestrichelter Linie ist ein Außenradius 30 gezeigt, wie er durch einfaches Biegen des Stahlbleches entsteht. Vor dem Biegevorgang wird die Innenfläche 32 des Stahlbleches mit einer Sicke 34 versehen, über welche die Dicke D des Stahlblechs verringert wird. Je tiefer die Sicke 34 in das Stahlblech eindringt, desto kleiner kann der Außenradius 26 beim anschließenden Umformprozess erzeugt werden. Es besteht auch die Möglichkeit, dass die Sicke 34 in die Innenfläche 32 des Stahlbleches eingesägt und dadurch Material entfernt wird. Im Bereich einer Ecke 24 wird Material ausgestanzt und dadurch die Möglichkeit geschaffen, beim Umformen eine Ecke 24 mit kleinerem Außenradius 26 zu erzeugen. In der Figur 5 ist weiterhin erkennbar, dass die Sicke 34 dem Außenradius 26 gegenüber liegt und somit parallel zur Kante 20 verläuft. Die Kante 20 besitzt sowohl in Richtung der Außenfläche 36 der Oberseite 16 als auch der in Richtung der Außenfläche 38 der Innenseite 12 den gleichen Außenradius 26. Die Kante 20 ist somit spiegelsymmetrisch bezügliche der Diagonalen 40.

Die Figur 6 zeigt eine erfindungsgemäße Variante der zweiten Ausführungsform einer Kante 20, bei der der Außenradius 26A in Richtung der Außenfläche 36 der Oberseite 16 kleiner ist, als der Außenradius 26B in Richtung der Außenfläche 38 der Innenseite 12. Dabei beträgt bei dieser Variante die Größe des Außenradius 26A etwa ein Fünftel der Größe des Außenradius 26B. Außerdem gehen die Außenflächen 36 und 38 stetig in die Radien 26A und 26B über.

Die Sicke 34 ist erfindungsgemäß in Richtung Außenradius 26A versetzt, d.h. sie besitzt einen Abstand A zur Biegemitte oder Diagonalen 40 der Kante 20. Dieser Abstand A verursacht auch einen Versatz der Sicke 34 zur Mitte des Biegebereichs, so dass unterschiedliche Außenradien 26 entstehen, wenn das Biegewerkzeug bezüglich der Sicke 34 versetzt ist, d.h. die Sicke 34 nicht mittig in Werkzeug liegt.

## Patentansprüche

1. Wand als Frontwand (10), Innenfrontwand, Rückwand, Seitenwand oder Blende, für einen Ausschub, wie z.B. eine Schublade oder dergleichen, bestehend aus Metall, insbesondere aus Stahl, als umgeformtes L-, U-, C- oder Hohlprofil, mit wenigstens einer Kante (20), deren Außenradius (26) gleich oder kleiner ist als die Materialdicke (D) des Profils, wobei der Kante (20) auf der Innenfläche (32) eine Sicke (34) eingeprägt ist, **dadurch gekennzeichnet, dass** die Sicke (34) nach dem Umbiegen mit geringem Abstand zur Kante (20) verläuft, in dem der Abstand zur Biegemitte zwischen 10% und 90% der Materialdicke (d) beträgt.

2. Wand nach Anspruch 1, **dadurch gekennzeichnet, dass** die Tiefe der Sicke (34) 5 % bis 90% der Materialdicke (D) entspricht.

3. Wand nach einem der vorhergehenden Ansprüche, **dadurch gekennzeichnet, dass** die Breite (B) der Sicke (34) 2% bis 20% der Materialdicke (D) entspricht.

4. Möbel oder Möbelteil mit einer Wand (10) nach einem der vorhergehenden Ansprüche.

## Claims

1. Wall, designed as a front wall (10), interior front wall, rear wall, side wall or blind, for a push-out element, e.g. a drawer or the like, consisting of metal, in particular of steel, as a formed L-, U-, C- or hollow section, having at least one edge (20) the outer radius (26) of which is equal to or smaller than the material thickness (D) of the section, wherein a crimp (34) is impressed into the edge (20) on the inner surface (32), **characterised in that** the crimp (34) extends at a small distance from the edge (20) after bending, the distance from the bending centre being between 10% and 90% of the material thickness (d).

2. Wall according to claim 1, **characterised in that** the depth of the crimp (34) corresponds to 5% to 90% of the material thickness (D).

3. Wall according to any of the preceding claims, **characterised in that** the width of the crimp (34) corresponds to 2% to 20% of the material thickness (D).

4. Piece of furniture or element of a piece of furniture having a wall (10) according to any of the preceding claims.

## Revendications

1. Paroi en tant que paroi avant (10), paroi avant intérieure, paroi arrière, paroi latérale ou panneau, pour un élément télescopique, comme un tiroir ou similaire, constituée de métal, en particulier d'acier, en tant que profilé mis en forme en L, en U ou en C ou profilé creux, avec au moins une arête (20), dont le rayon extérieur (26) est inférieur ou égal à l'épaisseur de matériau (D) du profilé, dans laquelle une moulure (34) est pratiquée par estampage dans l'arête (20) sur la face intérieure (32), **caractérisée en ce que** la moulure (34) s'étend après le pliage à une distance inférieure par rapport à l'arête (20), dans lequel la distance par rapport au centre de pliage est comprise entre 10 % et 90 % de l'épaisseur de matériau (d).

2. Paroi selon la revendication 1, **caractérisée en ce que** la profondeur de la moulure (34) correspond à 5 % à 90 % de l'épaisseur de matériau (D).

3. Paroi selon l'une quelconque des revendications précédentes, **caractérisée en ce que** la largeur (B) de la moulure (34) correspond à 2 % à 20 % de l'épaisseur de matériau (D).

4. Meuble ou partie de meuble avec une paroi (10) selon l'une quelconque des revendications précédentes.
